# EUROPÄISCHE PATENTSCHRIFT

(11) **EP 0 926 438 B1**
(45) Veröffentlichungstag und Bekanntmachung des Hinweises auf die Patenterteilung: **14.04.2004**
(21) Anmeldenummer: 98124269.6
(22) Anmeldetag: 18.12.1998
(51) Int. Cl.: F23D 14/58, F24C 3/08

(54) **Gasbrenneranordnung für Kochstellen**
Gas burner arrangement for cooking hobs
Aménagement des brûleurs à gaz pour une surface de cuisson

(30) Priorität: 23.12.1997 DE 19757731
(43) Veröffentlichungstag der Anmeldung: 30.06.1999
(73) Patentinhaber: BSH Bosch und Siemens Hausgeräte GmbH, 81739 München (DE)
(72) Erfinder: Mühle, Bernd, Dipl.-Ing., 83417 Kirchanschöring (DE)

(56) Entgegenhaltungen:
- GB-A- 2 178 525
- GB-A- 2 184 535
- GB-A- 2 266 140
- US-A- 4 889 103
- US-A- 4 899 723

## Beschreibung

Vorliegende Erfindung bezieht sich auf eine Gasbrenneranordnung mit zwei in einem Kochfeld symmetrisch angeordneten Kochstellen und mit je einer die Gaszufuhr zu den Kochstellen beeinflussenden Gasarmaturen, deren Betätigungsorgane aus einer Bedienblende herausgeführt sind.

Gasbrenneranordnungen mit zwei in einem Kochfeld symmetrisch angeordneten KochsteHen können - versehen mit einem entsprechenden Gehäuse - Bestandteil eigenständiger Geräte sein, sie können aber auch als Einbaukochmulde in Arbeitsplatten einer Küchenzeile eingesetzt sein. Jeder der Kochstellen ist eine Gasarmatur zuzuordnen, über die durch von Bedienungspersonen erreichbaren Bedienungsorganen die Gasversorgung zu den Kochstellen sowie die Zündvorgänge durchführbar sind. Da zu den einzelnen Kochstellen das Brenngas von einer gemeinsamen Gasversorgungsstelle die örtlich, beispielsweise in Form von in Flaschen bevorratetem Flüssiggas oder als zentraler Gasanschluß realisiert ist, über körperliche Rohrleitungen und Gaskanäle geleitet und zur Verfügung gestellt werden muß, ist es erforderlich, diesen konstruktionsbedingten Zwängen Rechnung zu tragen. So ist es beispielsweise möglich, dem Brennerkopf jeder Kochstelle die ihr zugeordnete Gasarmatur senkrecht zur Bedienfront zuzuordnen, um sowohl die Brennereinheit als auch die Gasarmatur einheitlich ausgestalten zu können. Sollen aber die Betätigungselemente für die Gasarmaturen beispielsweise näher zusammengerückt sein als die ihnen zugeordneten Kochstellen, so ist es im Rahmen der bekanntgewordenen Anordnungen erforderlich, entweder entsprechend angepaßte unterschiedliche Brennerarmaturen-Einheiten zum Einsatz zu bringen oder aber über ein Stellgestänge oder Kardanwellen, die von den Betätigungselementen zu entsprechend entfernten Armaturen führen, Abstandsausgleiche herbeizuführen.

Aufbauend auf diesem Stand der Technik ist es Aufgabe der vorliegenden Erfindung, eine Gasbrenneranordnung mit zwei in einem Kochfeld symmetrisch angeordneten Kochstellen mit gegenüber den Kochstellen zusammengerückten Betätigungsorganen für die Gasarmaturen möglichst aufbautechnisch und gestaltungstechnisch so auszugestalten, daß auf möglichst wenig unterschiedliche Einzelbauelemente zurückgegriffen werden muß.

Eine Gasbrenneranordnung mit zwei in einem Kochfeld symmetrisch angeordneten Kochstellen, die diesen Anforderungen gerecht wird, ist erfindungsgemäß durch die Merkmalen des Anspruchs 1 gekennzeichnet.

In diesem Zusammenhang ist eine erfindungsgemäße Gasbrenneranordnung mit Zweikreisbrennern bevorzugt dadurch gekennzeichnet, daß die Gas-Luft-Gemisch-Zuleitungskanäle der Gasbrenner für die Gaszufuhr zum ringförmigen Außenbrenner auf die zugeordnete Gasaustrittsöffnung der zugeordneten Gasarmatur V-förmig ausgerichtet angeordnet sind und daß die Gaszuleitungen für die Gaszufuhr des Innenbrenners von den Gas-Luft-Gemisch-Zuleitungsrohren für den Außenbrenner radial abgewandten Seite der Gasbrenner fluchtend zugeführt sind. (Ein Brenneranordnung mit V-förmig angeordneten gas-Luft-gemisch-Zuleitungskanälen ist aus Dokument GB-A-2 184 535 schon bekannt).

In diesem Zusammenhang werden sowohl die gleichartig ausgebildeten Brennereinheiten als auch die symmetrisch ausgebildeten Gasarmaturen auf einer gemeinsamen Tragplattenkonstruktion befestigt angeordnet, so daß ohne aufwendige Justierarbeiten eine funktionssichere Zuordnung der Einzelelemente gewährleistet wird. Die Gesamtanordnung gestattet einen sehr kompakten Aufbau und die Möglichkeit, die Betätigungsorgane für die Gasarmaturen zusammengeführt nahe beieinanderliegend zentral in der Kochfeldfront unterzubringen, wobei die Betätigungsorgane schräg nach der Kochfeldfront abfallend angeordnet sind. Dies ist bedienungstechnisch besonders vorteilhaft und aufbautechnisch günstig.

Nach einer bevorzugten Ausgestaltung ist die erfindungsgemäße Gasbrenneranordnung dadurch gekennzeichnet, daß neben den Betätigungsorganen zur Beeinflussung der Gasarmaturen weitere Betätigungsorgane für die Regelung der Luftansaugung durch das über die Gasdüse zuströmende Gas und damit der Luftzufuhr im Bereich der Gasinjektor-Düsenanordnung angeordnet ist.

Es zeigen:
- Fig. 1: und
- Fig. 2: Draufsichten von Anordnungen mit jeweils 2 Kochstellen und der dazugehörigen Brennerarmatur ohne ein zugehöriges Gehäuse bzw. ohne eine zugehörige Abdeckung mit Topfträgereinheiten,
- Fig. 3: eine Frontansicht einer derartigen Anordnung und
- Fig. 4: bis
- Fig. 6: Seitenansichten der Brennereinheiten, teilweise geschnitten.

Auf einem Grundgestell, bestehend aus zwei mit Füßen 1 bestückten Winkelleisten 2 und einer dazwischenliegenden Basisplatine 3 sind Gasbrenneranordnungen 4 und dazugehörige Gasarmaturen 5 für zwei Kochstellen befestigt. Die völlig gleichartig ausgebildeten Gasbrenneranordnungen 4 weisen je zwei Brennerkreise, nämlich einen Innenbrenner 6 und einen darum herum angeordneten Außenbrenner 7, auf und sind mit ihrem Zuführungskanal für das für den Außenbrenner 7 bestimmte Gas-Luft-Gemisch V-förmig in Richtung auf die Gasarmaturen 5 ausgerichtet. In der senkrechten Ebene zum Gas-Luft-Führungskanal 8 für den Außenbrenner 7 ist gegenüberliegend im unteren Bereich des Brennerkopfes jeder der Gasbrenneranordnungen 4 ein Anschluß für eine von der jeweiligen Armatur 5 ausgehenden Gasleistung 9 vorgesehen, die zu einer im Brennerkopf der Gasbrenneranordnung 4 angeordnete Gasinjektor-Düsenanordnung 10 führt. Über eine Öffnung 11 an der Unterseite des Brennerkopfes ist der Zutritt der Primärluft zur Gasinjektor-Düsenanordnung freigegeben. Im zum Innenbrenner 6 führenden Kanal 12 vermischt sich das Gas mit der Primärluft zu einem gut brennenden Gemisch. Die benötigte Sekundärluft für den Innenbrenner 6 als auch eine erforderliche Teilmenge von Sekundärluft für den Außenbrenner gelangt durch eine Spaltöffnung 19 zwischen Innenbrenner 6 und Außenbrenner 7 zu den den Flammbereichen.

In den Gas-Luft-Zuführungskanal 8 wird das aus der Armatur 5 kommende Gas durch eine Gasdüse 13, die Bestandteil des Armaturkörpers ist, unter Mitnahme von Primärluft eingeblasen. Die intensive Vermischung von eingeblasenem Gas und angesaugter Luft hin zum Außenbrenner 7 findet im genügend langen Gas-Luft-Zuführungskanal 8 statt.

Um die Luftzufuhr auf die Ausströmgeschwindigkeit und Art des verwendeten Gases individuell anpassen zu können, ist der Eingangsöffnung des Gas-Luft-Zuführungskanales 8 ein axial verschieblicher Rohrstutzen 14 mit Ansaugtrichter 14' zugeordnet, über welchen der wirksame Abstand des Gas-Luft-Zuführungskanals 8 zur Düse 13 hin veränderbar ist, wodurch auch die Luftansaugung veränderbar ist. Dieser Rohrstutzen 14 ist betätigbar über einen in der Basisplatine gelagerten Winkelhebel 15 durch eine Drehknebelanordnung 16, deren - nicht dargestellter - Betätigungsknopf aus der - ebenfalls nicht dargestellten - Bedienblende herausragt.

Die Gaszufuhr für die Gasbrenner-Anordnungen 4 der beiden Kochstellen des Kochfeldes erfolgt zentral über eine Gasleitung 17, die zwischen den beiden Armaturen 5 T-förmig verzweigt an die beiden Armaturen 5 angeschlossen ist. Die beiden Armaturen 5 sind symmetrisch zueinander aufgebaut und angeordnet. Sie enthalten je drei Gaskanalverzweigungen, die über eine Drehknebelanordnung 18, die über einen - nicht gezeichneten - über die Bedienblende hinausragenden Betätigungsknopf geöffnet und geschlossen werden können. Eine der Gaskanalverzweigungen in der Armatur 5 ist für konstanten Gasdurchsatz ausgelegt und über die Gaszuführungsleitung 9 dem Innenbrenner 6 zugeordnet. Nach einer Anfangsdrehbewegung der Drehknebelvorrichtung 18 wird diese Gaskanalverzweigung völlig geöffnet, und zwar für den gesamten weiteren Verstellweg dieser Drehknebelvorrichtung 18. In der Anfangsposition, in der diese Gaskanalverzweigung geöffnet ist, ist auch die Flamme am Innenbrenner zündbar. Dazu ist im Nahbereich des Innenbrenners 6 eine Zündelektrode 20 angeordnet. Die Zündspannung zur Erzeugung der Zündfunken wird generiert bei der Ausführungsform nach Fig. 1 und Fig. 5 mit Hilfe eines Zündgenerators 21, welche durch einen von der Drehknebelvorrichtung z.B. durch axiales Eindrücken betätigbaren Kontakt 24 aktiviert wird oder bei der Ausführungsform nach Fig. 2 und Fig. 4 durch die Betätigung eine Piezoelements, auf das die Drehknebelvorrichtung 18 einwirkt, indem vorbereitet durch die Vorab-Drehbewegung oder Eindrückbewegung der Drehknebelvorrichtung zum Zeitpunkt der Öffnung der besagten Gaskanalverzweigung eine Schlagbewegung auf das Piezoelement 25 ausgeübt wird.

Wie aus Fig 1 ersichtlich ist, ist bedarfsweise im Nahbereich des Innenbrenners auch ein Thermoelement 22 angeordnet, über welches - solange die Flamme am Innenbrenner 6 vorhanden ist - ein Hauptventil 23 für den Gasaustritt geöffnet gehalten wird.

Nach einem weiteren Drehwinkel, nach dem die erste Gaskanalverzweigung für den Innenbrenner 6 geöffnet ist und die Flamme am Innenbrenner gezündet wurde, werden zwei weitere Gaskanalverzweigungen vollständig geöffnet, die der Düse 13 und somit dem Außenbrenner 7 jedem der Gasbrenneranordnung 4 zugeordnet sind. Von der Flamme des Innenbrenners 6 her wird dabei die Flamme des Außenbrenners gezündet. Einer der beiden dem Außenbrenner 7 zugeordneten und an die Gasdüse 13 geführten Gaskanalverzweigungen ist bezüglich der Gasdurchflußmenge veränderlich und kann bis zum Ende eines vorgegebenen Drehwinkels der Drehknebelvorrichtung völlig geschlossen werden. Der zweite der an die Gasdüse 13 geführten Gaskanalverzweigungen bleibt während dessen voll geöffnet und dient der gesicherten Gaszufuhr für den Außenbrenner 7 bei Minimal-Heizleistung.

Die Ausgestaltung und Anordnung der Gasbrenner für zwei Kochstellen ist so konzipiert und gewählt, daß auf möglichst einfache und gleichartige Bauelemente für die beiden Kochstelleneinheiten zurückgegriffen werden kann. Die Gasarmaturen 5 sowie deren zugeordnete Verstellmechanismen für die Luftzugabe im Bereich der Düsen 13 sind spiegelbildlich und weitestgehend übereinstimmend ausgestaltet; die Bauform der Zweikreis-Gasbrenneranordnungen 4 sind völlig gleichartig. Trotzdem erlaubt es diese Bauform, daß die Betätigungselemente für die auseinanderliegenden Kochstellenbereiche an der Bedienfront nahe zusammengerückt sind und einen Betätigungsblock bilden.

## Patentansprüche

1. Gasbrenneranordnung für zwei in einem Kochfeld symmetrisch angeordnete Kochstellen mit je einer Gasbrennereinheit (4) bestehend aus einem Innenbrenner (6) und einem ringförmigen Außenbrenner (7), mit je einem Gas-Luft-Zuführungskanal (8) für jeden der beiden Außenbrenner (7), mit je einer Gaszuleitung (9) für jeden der beiden Innenbrenner (6), und mit je einer Gasarmatur (5) für jede der beiden Gasbrennereinheiten (4), bei der die beiden Gasbrennereinheiten (4) gleichartig ausgebildet sind, dass die beiden Gasarmaturen (5) im Vergleich zu den Gasbrennereinheiten (4) näher beieinanderliegend angeordnet sind, dass die beiden Gasbrennereinheiten (4) mit ihren Gas-Luft-Zuführungskanälen (8) auf gasaustrittsdüsen und die beieinanderliegenden Gasarmaturen (5) V-förmig ausgerichtet sind, und dass ein Anschluss für die Gaszuleitung (9) jeweils auf der dem Gas-Luft-Zuführungskanal (8) radial gegenüberliegenden Seite der jeweiligen Gasbrennereinheit (4) vorgesehen ist.

2. Gasbrenneranordnung nach Anspruch 1, **dadurch gekennzeichnet, dass** jede der beiden Gasarmaturen (5) je eine dem Gas-Luft-Zuführungskanal (8) zugeordnete Gasaustrittsdüse (13) aufweist.

3. Gasbrenneranordnung nach Anspruch 2, **dadurch gekennzeichnet, dass** die beiden Gasaustrittsdüsen (13) zueinander V-förmig ausgerichtet sind.

4. Gasbrenneranordnung nach einem der Ansprüche 1 bis 3, **dadurch gekennzeichnet, dass** jeder der beiden Gasarmaturen (5) ein Betätigungsorgan (18) zugeordnet ist, und dass die beiden Betätigungsorgane (18) im Vergleich zu den Gasbrennereinheiten (4) näher beieinanderliegend angeordnet sind.

5. Gasbrenneranordnung nach einem der Ansprüche 1 bis 4, **dadurch gekennzeichnet, dass** die beiden Gasarmaturen (5) spiegelsymmetrisch zueinander aufgebaut sind.

6. Gasbrenneranordnung nach einem der Ansprüche 2 bis 5, **dadurch gekennzeichnet, dass** jeweils ein Verstellmechanismus (14, 15) im Bereich der Gasaustrittsdüse (13) zur Luftzufuhranpassung angeordnet ist.

7. Gasbrenneranordnung nach Anspruch 6, **dadurch gekennzeichnet, dass** die Verstellmechanismen zur Luftzufuhranpassung spiegelsymmetrisch zueinander ausgestaltet sind.

8. Gasbrenneranordnung nach Anspruch 6 oder 7, **dadurch gekennzeichnet, dass** neben den Betätigungsorganen (18) der Gasarmaturen (5) weitere Betätigungsorgane (16) für die Luftzufuhranpassung angeordnet sind.

9. Gaskochfeld mit zwei symmetrisch angeordneten Kochstellen und einer Gasbrenneranordnung nach einem der Ansprüche 1 bis 8, **dadurch gekennzeichnet, dass** die Gasarmaturen (5) in einem Frontbereich des Gaskochfeldes angeordnet sind.

10. Gaskochfeld nach Anspruch 9, **dadurch gekennzeichnet, dass** das Gaskochfeld als in einen Ausschnitt einer Arbeitsplatte einfügbare Kochmulde ausgebildet ist.

## Claims

1. Gas burner arrangement for two cooking positions, which are symmetrically arranged in a cooking field, each with a respective gas burner unit (4) consisting of an inner burner (6) and an annular outer burner (7), a respective gas/air feed channel (8) for each of the two outer burners (7), a respective gas feed line (9) for each of the two inner burners (6) and a respective gas valve (5) for each of the two gas burner units (4), in which the two gas burners units (4) are constructed to be identical, the two gas valves (5) are arranged closer together by comparison with the gas burner units (4), the two gas burner units (4) together with their gas/air feed channels (8) are oriented in V-shape towards gas outlet nozzles and the gas valves (5) adjacent to one another and a respective connection for the gas feed line (9) is provided on the side of the respective gas burner unit (4) radially opposite to the gas/air feed channel (8).

2. Gas burner arrangement according to claim 1, **characterised in that** each of the two gas valves (5) has a respective gas outlet nozzle (13) associated with the gas/air feed channel (8).

3. Gas burner arrangement according to claim 2, **characterised in that** the two gas outlet nozzles (13) are oriented in V-shape relative to one another.

4. Gas burner arrangement according to one of claims 1 to 3, **characterised in that** an actuating element (18) is associated with each of the two gas valves (5) and that the two actuating elements (18) are arranged closer to one another by comparison with the gas burner units (4).

5. Gas burner arrangement according to one of claims 1 to 4, **characterised in that** the two gas valves (5) are constructed to be mirror-symmetrical relative to one another.

6. Gas burner arrangement according to one of claims 2 to 5, **characterised in that** a respective adjusting mechanism (14, 15) is arranged in the region of the gas outlet nozzle (13) for adapting the air feed.

7. Gas burner arrangement according to claim 6, **characterised in that** the adjusting mechanisms for adapting the air feed are formed to be mirror-symmetrical relative to one another.

8. Gas burner arrangement according to claim 6 or 7, **characterised in that** further actuating elements (16) for adapting the air feed are arranged near the actuating elements (18) of the gas valves (5).

9. Gas cooking field with two symmetrically arranged cooking positions and a gas burner arrangement according to one of claims 1 to 8, **characterised in that** the gas valves (5) are arranged in a front region of the gas cooking field.

10. Gas cooking field according to claim 9, **characterised in that** the gas cooking field is constructed as a cooking hob insertable into a cut-out of a work plate.

## Revendications

1. Agencement de brûleurs à gaz pour deux emplacements de cuisson disposés symétriquement dans une surface de cuisson, comprenant chacun une unité (4) de brûleur à gaz constituée d'un brûleur intérieur (6) et d'un brûleur annulaire extérieur (7), comprenant chacun un canal (8) d'amenée d'air et de gaz pour chacun des deux brûleurs extérieurs (7), un conduit de gaz (9) pour chacun des deux brûleurs intérieurs (6), et une robinetterie de gaz (5) pour chacune des deux unités (4) de brûleurs à gaz, dans lequel les deux unités (4) de brûleur à gaz ont des configurations identiques, les deux robinetteries de gaz (5) étant disposées plus près l'une de l'autre que les unités (4) de brûleur à gaz, les deux unités (4) de brûleurs à gaz avec leurs canaux (8) d'amenée d'air et de gaz sont disposées en forme de V sur des gicleurs de sortie de gaz et les robinetteries de gaz (5) rapprochées l'une de l'autre, un raccordement du conduit de gaz (9) étant prévu sur le côté de chaque unité (4) de brûleur à gaz respective qui est diamétralement opposé au canal (8) d'amenée d'air et de gaz.

2. Agencement de brûleurs à gaz selon la revendication 1, **caractérisé en ce que** chacune des deux robinetteries de gaz (5) présente un gicleur (13) de sortie de gaz associé au canal (8) d'amenée d'air et de gaz.

3. Agencement de brûleurs à gaz selon la revendication 2, **caractérisé en ce que** les deux gicleurs (13) de sortie de gaz sont orientés en V l'un par rapport à l'autre.

4. Agencement de brûleurs à gaz selon l'une des revendications 1 à 3, **caractérisé en ce qu'**à chacune des deux robinetteries de gaz (5) est associé un organe d'actionnement (18) et **en ce que** les deux organes d'actionnement (18) sont disposés plus près l'un de l'autre que les unités (4) de brûleurs à gaz.

5. Agencement de brûleurs à gaz selon l'une des revendications 1 à 4, **caractérisé en ce que** les deux robinetteries de gaz (5) ont des structures symétriques l'une par rapport à l'autre.

6. Agencement de brûleurs à gaz selon l'une des revendications 2 à 5, **caractérisé en ce qu'**un mécanisme de réglage (14, 15) pour adapter l'apport d'air est disposé dans la zone du gicleur (13) de sortie de gaz.

7. Agencement de brûleurs à gaz selon la revendication 6, **caractérisé en ce que** les mécanismes de réglage pour adapter l'apport d'air ont des configurations symétriques l'une par rapport à l'autre.

8. Agencement de brûleurs à gaz selon la revendication 6 ou 7, **caractérisé en ce que** des organes d'actionnement (16) supplémentaires prévus pour l'adaptation de l'apport d'air sont disposés à côté des organes d'actionnement (18) des robinetteries de gaz (5).

9. Surface de cuisson à gaz dotée de deux emplacements de cuisson disposés symétriquement et d'un agencement de brûleurs à gaz selon l'une des revendications 1 à 8, **caractérisée en ce que** les robinets de gaz (5) sont disposées dans une partie avant de la surface de cuisson à gaz.

10. Surface de cuisson à gaz selon la revendication 9, **caractérisée en ce que** la surface de cuisson à gaz est configurée comme plaque de cuisson qui peut être encastrée dans une découpe d'un plan de travail.
